# EUROPÄISCHE PATENTSCHRIFT

(11) **EP 1 192 391 B1**
(45) Veröffentlichungstag und Bekanntmachung des Hinweises auf die Patenterteilung: **25.08.2004**
(21) Anmeldenummer: 01940336.9
(22) Anmeldetag: 17.04.2001
(51) Int. Cl.: F23D 11/40

(54) **ZERSTÄUBERBRENNER FÜR EIN FAHRZEUG-HEIZGERÄT**
ATOMIZING BURNER FOR A HEATING DEVICE OF A VEHICLE
BRULEUR ATOMISEUR POUR LE DISPOSITIF DE CHAUFFAGE D'UN VEHICULE

(30) Priorität: 17.04.2000 DE 10019198
(43) Veröffentlichungstag der Anmeldung: 03.04.2002
(73) Patentinhaber: Webasto Thermosysteme International GmbH, 82131 Stockdorf (DE)
(72) Erfinder: WOLF, Felix, 86153 Augsburg (DE); MITTMANN, Bernd, 82110 Germering (DE); SPERL, Johann, 82377 Penzberg (DE); KERSCHER, Thomas, 81373 München (DE); AMANN, Josef, 93333 Bad Gögging (DE)
(74) Vertreter: Wiese, Gerhard
(86) Internationale Anmeldenummer: PCT/EP2001/004336
(87) Internationale Veröffentlichungsnummer: WO 2001/079755

(56) Entgegenhaltungen:
- DE-A- 2 810 193
- DE-A- 3 901 126
- FR-A- 2 269 031
- US-A- 4 225 305

## Beschreibung

Die vorliegende Erfindung bezieht sich auf einen Zerstäuberbrenner für ein Fahrzeug-Heizgerät gemäß dem Oberbegriff des Patentanspruchs 1.

Zerstäuberbrenner, mit denen sich die in fossilen Energieträgern gebundene Energie in Wärmeenergie umwandeln läßt, werden bereits in den unterschiedlichsten Bereichen eingesetzt (siehe beispielsweise WO 87/00605 oder DE 39 01 126 A1). Im Bereich der Fahrzeug-Heizgeräte kommen dabei Zerstäuberbrenner oder Düsenzerstäuberbrenner im Leistungsbereich von < 10 kW in der Regel nicht zum Einsatz, da die Zerstäubungsqualität bei kleineren Leistungen als nicht ausreichend angesehen wird und eine hohe elektrische Leistungsaufnahme zur Erzielung einer ausreichenden Zerstäubungsqualität erforderlich ist. Darüber hinaus zeigen Zerstäuberbrenner ein schlechtes Brennverhalten im Teillastbereich, da hier die Zerstäubungsqualität schlechter ist, als unter Vollast.

Schließlich zeigen Düsenzerstäuberbrenner der bekannten Art ein schlechtes Kaltstartverhalten, da aufgrund der mit abnehmender Temperatur zunehmenden Viskosität des Brennstoffes sich die Zerstäubungsqualität verschlechtert. Dabei treten große Brennstofftropfen unverdampft bzw. nur teilweise verdampft durch die Brennkammer hindurch, was die Ursache für hohe Startemissionen ist. Eine schlechte Abgasqualität, und sei es nur während der Startphase, ist unter Berücksichtigung der erhöhten Sensibilität des Marktes im Hinblick auf Umweltfragen heutzutage nicht mehr tragbar.

Die Aufgabe der vorliegenden Erfindung ist es daher, einen Zerstäuberbrenner für ein Fahrzeug-Heizgerät zu schaffen, der auch bei kleineren Leistungen im Teillastbereich sowie während der Kaltstartphase ein gutes Brennverhalten sowie niedrige Emissionen ermöglicht.

Diese Aufgabe wird durch die Merkmale des Patentanspruchs 1 gelöst. Zweckmäßige Ausgestaltungen der Erfindung sind den Unteransprüchen zu entnehmen.

Vorgesehen ist ein Zerstäuberbrenner für ein Fahrzeug-Heizgerät, mit einer einen Staukörper enthaltenden Brennkammer sowie mit einer Brennstoff in die Brennkammer zerstäubenden Zerstäubereinrichtung, wobei in einem Abstand vom Zerstäubungspunkt der Zerstäubereinrichtung, der kleiner als der Durchmesser der Brennkammer oder der Durchmesser eines zylindrischen, sich in der Brennkammer erstreckenden Hitzeschildes ist, eine als Staukörper wirkende Pralischeibe vorgesehen ist. Die Prallscheibe als Staukörper hat den Effekt einer Flammstabilisierung, die sich vorteilhaft auf eine Reduzierung der Flammengeräusche sowie auf die Verbesserung der Verbrennung inbesondere bei kleineren Leistungen oder im Teillastbereich des Brenners auswirkt. Besonders vorteilhaft wirkt sich die Prallscheibe bei der Realisierung von kompakten Brennkammern für Flüssigbrennstoffe aus. Durch die Prallscheibe kann der damit ausgestattet Brenner auch schlechtere Zerstäubungsqualitäten verarbeiten, ohne daß sich dies negativ auf das Brennerverhalten auswirkt. Ebenso wird die Möglichkeit zur Realisierung von Teillaststufen, bei der die Zerstäubungsqualität schlechter als in der Volllaststufe ist, verbessert.

Die Prallscheibe kann dabei unter anderem konisch, konvex oder konkav sein. Durch die Anordnung der Prallscheibe in der Flammenzone wird ein Wiederentzünden des Brennstoffes an der glühenden Scheibe nach einem Flammenabriß, wie er beispielsweise durch Luftblasen in der Brennstoffleitung verursacht wird, erleichtert. Darüber hinaus können CO- und HC- Emissionen beim Beenden eines Brennvorgangs durch Ausreagieren an der glühenden Prallscheibe reduziert werden.

Die Prallscheibe kann als Scheibe mit einem Kragen mit einer Höhe von beispielsweise 2 mm entgegen der Zerstäubungsrichtung des Brennstoffes ausgebildet sein, so daß sie einen flachenTopf bildet. Das Verhältnis von Prallscheibendurchmesser zu Brennkammerdurchmesser liegt vorzugsweise zwischen 0,6 und 0,9 und das Verhältnis des axialen Abstands der Prallscheibe vom Zerstäubungspunkt zum Brennkammerdurchmesser liegt bevorzugt zwischen 0,3 und 0,6. Durch die geeignete Dimensionierung der Prallscheibe erzielt man im Vergleich zu anderen aerodynamischen Maßnahmen einen nur unwesentlich erhöhten Druckverlust der Brennkammer, wobei z.B. die Tangentialkomponente einer drallbehaftet zugeführten Brennluftströmung nur unwesentlich gestört wird, so daß die Brenngase auch stromab der Prallscheibe noch mit einer Drallkomponente strömen können. Die Prallscheibe ist bevorzugt mit Befestigungslaschen fixiert.

Die Prallscheibe kann Öffnungen in Form von Schlitzen und/oder Bohrungen aufweisen, wobei die Öffnungen vorzugsweise in Form einer definierten Belochung der Prallscheibe ausgebildet sind. Die Prallscheibe kann aber auch als Ring mit einem zentralen Durchgangsloch ausgebildet sein.

Weiterhin kann in einer besonders bevorzugten Ausführungsform an der Prallscheibe eine Kammer angeordnet sein, in die eine Glüheinrichtung in Form eines Glühstifts, beispielsweise aus Keramik, oder in Form einer Glühkerze hineinragt. Durch die Anordnung der Glüheinrichtung im Bereich der Stauströmung stromauf der Prallscheibe wird das Startverhalten des Brenners verbessert. Die Kammer ist dabei vorzugsweise derart ausgebildet, daß die Glüheinrichtung gerade so in sie hineinragt, daß die Strahlungsenergie der Glüheinrichtung stromab der Zerstäubungseinrichtung zur Bauteilerwärmung der Prallscheibe genutzt werden kann. Hierdurch wird insbesondere das Startverhalten eines derartigen Brenners wesentlich verbessert.
Die Prallscheibe kann unter anderem an der Brennkammer, am Brennkammerboden oder an aerodynamischen Einbauten, wie beispielsweise einer Dralleinrichtung für die Brennluft fixiert sein.

Die Prallscheibe kann vorzugsweise aus hochlegiertem Stahl, aus Keramik oder aus keramikbeschichtetem Stahl bestehen.

Weitere Eigenschaften und Vorteile der vorliegenden Erfindung ergeben sich aus der folgenden Beschreibung bevorzugter Ausführungsbeispiele der Erfindung mit Bezug auf die beigefügten Zeichnungen; darin zeigt:
- Fig. 1: einen Querschnitt durch einen Zerstäuberbrenner;
- Fig. 2: eine perspektivische Ansicht einer Brennkammer mit einem Brennrohr bzw. Flammrohr;
- Fig. 3: einen Querschnitt durch die Brennkammer nach Fig. 2;
- Fig. 4: eine Draufsicht auf die Prallscheibe der Brennkammer nach Fig. 2,
- Fig. 5: eine Variante zur Fig. 1 mit einer konkaven Prallscheibe,
- Fig. 6: eine Variante zur Fig. 1 mit einer konvexen Prallscheibe, und
- Fig. 7: eine weitere Variante zur Fig. 1 mit einer konischen Prallscheibe.

In der Fig. 1 ist ein Querschnitt durch eine bevorzugte Ausführungsform eines Zerstäuberbrenners dargestellt. Dieser Zerstäuberbrenner besteht in der dargestellten Ausführungsform aus einer Zerstäuberdüse 2, der eine luftleitende Einrichtung 4 zur Verdrallung der in die Zerstäuberdüse 2 eintretenden Brennluft vorgeschaltet ist. Vor der luftleitenden Einrichtung 4 ist auf der linken Seite eine Brennstoffzufuhrleitung 6 zu erkennen, zu der der in der Zerstäuberdüse 2 zu zerstäubende Brennstoff zugeführt wird. Die Zerstäuberdüse 2 ist auf ihrer der Brennkammer 24 (siehe Fig. 5) zugewandten Seite mit einem zylindrischen Hitzeschild 8 verbunden. Dieser Hitzeschild 8 kann mit Sekundärluftbohrungen 10 versehen sein, die auch in dem hinter dem Hitzeschild 8 liegenden Flansch 12 vorgesehen sind, der der Befestigung der Zerstäuberdüse 2 innerhalb der Brennkammer bzw. innerhalb des Fahrzeug-Heizgeräts dient. Die Sekundärluft, die durch diese Bohrungen 10 hindurchtritt, wird durch eine luftleitende Dralleinrichtung 14 ebenfalls mit einem Drall beaufschlagt. Der Zerstäuberbrenner ist darüber hinaus mit einer Glüheinrichtung 16 versehen, bei der es sich um einen vorzugsweise aus einem Keramik-Material bestehenden Glühstift bzw. um eine Glühkerze handeln kann, mit deren Hilfe das zerstäubte Brennstoffgemisch entzündet wird. Optional ist zusätzlich zur Glüheinrichtung 16 eine nicht dargestellte, bei Zerstäubungsbrennem übliche Zündeinrichtung zur Erzeugung eines Zündfunkens vorgesehen.

Wie der Fig. 1 weiterhin zu entnehmen ist, ist an dem Hitzeschild 8 des Brenners ein Staukörper in Form einer in diesem Falle ebenen, senkrecht zur Längsachse der Brennkammer 24 angeordneten Prallscheibe 18 vorgesehen. In der Zerstäuberdüse 2 zerstäubter Brennstoff, der durch ungenügende Brennstoffaufbereitung in Form von Brennstofftropfen auftreten kann, trifft auf den als ebene Prallscheibe 18 ausgebildeten Staukörper auf und kann dort verdampfen. Der Staukörper bzw. die Prallscheibe 18 ist innerhalb der Flammzone des Brenners angeordnet, wodurch die Flammstabilität verbessert wird. Die Prallscheibe 18 wirkt darüber hinaus störmungsumlenkend und damit flammstabilisierend.

Die Prallscheibe 18 ist vorzugsweise aus hochlegiertem Stahl ausgeführt und weist einen zur Zerstäuberdüse 2 gerichteten Kragen 20 von etwa 2 mm Höhe auf. Alternativ dazu kann die Prallscheibe 18 auch aus Keramik-Material oder einem mit einem Keramik-Material beschichteten, hochlegierten Stahl bestehen. Wie der Fig. 1 weiterhin zu entnehmen ist, ist die Prallscheibe 18 mit Befestigungslaschen 22 an dem Hitzeschild 8 befestigt.

Der Fig. 2 ist eine perspektivische Ansicht einer mit einer Prallscheibe 18 versehenen Brennkammer 24 zu entnehmen, wobei an der Rückseite der Brennkammer 24 ein Flammrohr 26 angeordnet ist. Die in der dargestellten Variante als Scheibe mit einer zentralen Durchgangsbohrung 34 ausgebildete Prallscheibe 18D ist dabei über Befestigungslaschen 22 in der Brennkammer 24 befestigt. Wie der Fig. 2 weiterhin zu entnehmen ist, ist an der Prallscheibe 18D eine Startkammer 28 angeordnet, in die eine Glüheinrichtung hineinragen kann. Durch diese Startkammer 28 können Bereiche der Prallscheibe als "Hot-Spot" genutzt werden, um die Startkammer 28 bzw. die Prallscheibe 18D aufzuheizen. Darüber hinaus dient die Startkammer 28 auch als Beruhigungszone, in der sich schneller eine Pilotflamme ausbildet, die die Verdampfung des zerstäubten Brennstoffes beschleunigt und somit zu einem schnelleren Durchzünden beim Starten des Brenners führt.

Wie zu erkennen ist, ist die Startkammer 28 in der vorliegenden Ausführungsform am Rand der Prallscheibe 18D angeordnet. Alternativ dazu kann sie aber auch insbesondere bei einer geschlossenen flächigen Ausbildung der Prallscheibe 18 an jeder anderen Stelle der Prallscheibe befestigt sein bzw. integral mit dieser ausgeformt sein. Die Position der Startkammer 28 wird letztlich durch die Position der Glüheinrichtung bestimmt.

Die Figuren 3 und 4 zeigen die Ausführungsform gemäß Fig. 2 einmal in einer Schnittansicht und ein anderes Mal in einer Draufsicht auf die Prallscheibe 18.

Die Brennkammer in den Figuren 2 bis 4 wird mit dem Brenner gemäß Fig. 1 in einer Weise kombiniert, daß der Hitzeschild 8 vorzugsweise innenseitig in die Brennkammer 24 eingeführt wird, wobei die Prallscheibe 18 alternativ an dem Hitzeschild 8, wie in Fig. 1 dargestellt, oder an der Brennkammer 24, wie in den Fig. 2 bis 4 dargestellt, befestigt sein kann. Der Hitzeschild 8 kann auch an der Brennkammer 24 befestigt sein, wobei in diesem Falle Aussparungen im Hitzeschild 8 vorgesehen sind.

In Fig. 4 sind an der Prallscheibe 18 zusätzlich Bohrungen 30 und Schlitze 32 ausgebildet. Derartige Bohrungen 30 bzw. Schlitze 32 sind optional vorgesehen. Sie können entweder als vorgegebenes Lochmuster nur mit einer oder mehreren Bohrungen 30 oder mit einem oder mehreren Schlitzen 32 oder - wie dargestellt - als Kombinationen aus Bohrungen 30 und Schlitzen 32 vorhandensein.

Bei der in Fig. 5 dargestellten Variante ist die Prallscheibe 18A konkav ausgebildet. Ferner ist in dieser Figur die Brennkammer 24, die den Hitzeschild 8 außen umgibt, angedeutet. Eine derartige Brennkammer 24 ist auch bei den übrigen Ausführungsformen vorhanden.

Bei der in Fig. 6 dargestellten Variante ist die Prallscheibe 18D konvex, d. h. mit einer der Zerstäuberdüse 2 entgegen gerichteten Wölbung ausgebildet.

Bei der in Fig. 7 dargestellten Ausführungsform ist die Prallscheibe 18C konisch ausgebildet. In einer weiteren nicht dargestellten Variante kann die Spitze des Konus auch der Zerstäuberdüse 2 entgegen gerichtet sein.

Bei allen dargestellten Ausführungsformen ist es vorteilhaft, wenn das Verhältnis des axialen Abstand der Prallscheibe 18, 18A, 18B, 18C bzw. 18D vom Zerstäubungspunkt P (siehe Fig. 1) etwa zwischen 0,3 und 0,6 liegt. Ebenso ist es bei allen dargestellten Ausführungsformen vorteilhaft, wenn das Verhältnis des Durchmessers der Prallscheibe 18, 18A, 18B, 18C bzw. 18D zum Durchmesser der Brennkammer 24 bzw. zum Durchmesser des in der Brennkammer 24 angeordneten Hitzeschildes 8 etwa zwischen 0,6 und 0,9 liegt. Bei diesen Zahlenverhältnissen haben sich in der Praxis die besten Verbrennungsergebnisse gezeigt.

### Bezugszeichenliste

- 2: Zerstäubereinrichtung (Zerstäuberdüse)
- 4: luftleitende Einrichtung
- 6: Brennstoffzufuhrleitung
- 8: Hitzeschild
- 10: Bohrungen
- 12: Flansch
- 14: Dralleinrichtung
- 16: Glüheinrichtung
- 18, 18A, 18B, 18C, 18D: Prallscheibe
- 20: Kragen
- 22: Befestigungslaschen
- 24: Brennkammer
- 26: Flammrohr
- 28: Startkammer
- 30: Bohrung
- 32: Schlitz
- 34: Durchgangsbohrung

## Patentansprüche

1. Zerstäuberbrenner für ein Fahrzeug-Heizgerät, mit einer einen Staukörper (18) enthaltenden Brennkammer (24) sowie mit einer Brennstoff in die Brennkammer zerstäubenden Zerstäubereinrichtung (2), **dadurch gekennzeichnet, daß** innerhalb der Brennkammer (24) in Zerstäubungsrichtung des Brennstoffes in einem Abstand vom Zerstäubungspunkt (P) der Zerstäubereinrichtung (2), der kleiner als der Durchmesser der Brennkammer (24) oder der Durchmesser eines zylindrischen, sich in der Brennkammer (24) erstreckenden Hitzeschildes (8) ist, eine als Staukörper wirkende Prallscheibe (18, 18A, 18B, 18C, 18D) vorgesehen ist.

2. Zerstäuberbrenner nach Anspruch 1, **dadurch gekennzeichnet, daß** die Prallscheibe (18C) konisch ist.

3. Zerstäuberbrenner nach Anspruch 1, **dadurch gekennzeichnet, daß** die Prallscheibe (18B) konvex ist.

4. Zerstäuberbrenner nach Anspruch 1, **dadurch gekennzeichnet, daß** die Prallscheibe (18A) konkav ist.

5. Zerstäuberbrenner nach einem der Ansprüche 1 bis 4, **dadurch gekennzeichnet, daß** die Prallscheibe (18, 18A, 18B, 18C, 18D) als Scheibe mit einem Kragen (20) entgegen der Zerstäubungsrichtung des Brennstoffes ausgebildet ist, so daß sie einen zur Zerstäubereinrichtung (2) hin offenenTopf bildet.

6. Zerstäuberbrenner nach einem der Ansprüche 1 bis 5, **dadurch gekennzeichnet, daß** das Verhältnis des Durchmessers der Prallscheibe (18) zum Durchmesser der Brennkammer (24) bzw. zum Durchmesser eines in der Brennkammer (24) angeordneten Hitzeschildes (8) zwischen 0,6 und 0,9 liegt.

7. Zerstäuberbrenner nach einem der Ansprüche 1 bis 6, **dadurch gekennzeichnet, daß** das Verhältnis des axialen Abstands der Prallscheibe (18) vom Zerstäubungspunkt (P) zum Brennkammerdurchmesser zwischen 0,3 und 0,6 liegt.

8. Zerstäuberbrenner nach einem der Ansprüche 1 bis 7, **dadurch gekennzeichnet, daß** die Prallscheibe (18) Öffnungen in Form von Schlitzen (32) und/oder Bohrungen (30) aufweist.

9. Zerstäuberbrenner nach einem der vorhergehenden Ansprüche, **dadurch gekennzeichnet, daß** die Prallscheibe (18D) als Ring ausgebildet ist.

10. Zerstäuberbrenner nach einem der Ansprüche 1 bis 9, **dadurch gekennzeichnet, daß** an der Prallscheibe (18, 18A, 18B, 18C, 18D) eine Kammer (28) angeordnet ist, in die eine Glüheinrichtung (16) hineinragt.

11. Zerstäuberbrenner nach einem der vorhergehenden Ansprüche, **dadurch gekennzeichnet, daß** die Prallscheibe (18, 18A, 18B, 18C, 18D) aus hochlegiertem Stahl besteht.

12. Zerstäuberbrenner nach einem der Ansprüche 1 bis 10, **dadurch gekennzeichnet, daß** die Prallscheibe (18, 18A, 18B, 18C, 18D) aus Keramik besteht.

13. Zerstäuberbrenner nach einem der Ansprüche 1 bis 10, **dadurch gekennzeichnet, daß** die Prallscheibe (18, 18A, 18B, 18C, 18D) aus keramikbeschichtetem Stahl besteht.

## Claims

1. Atomizer burner for a motor vehicle heater, comprising a combustion chamber (24) which contains a baffle element (18), and an atomizer device (2) which atomizes fuel into the combustion chamber, **characterized in that** a baffle plate (18, 18A, 18B, 18C, 18D) which acts as a baffle element is provided within the combustion chamber (24) in the atomization direction of the fuel at a distance from the atomization point (P) of the atomizer device (2) which is smaller than the diameter of the combustion chamber (24) or the diameter of a cylindrical heat shield (8) which extends in the combustion chamber (24).

2. Atomizer burner according to Claim 1, **characterized in that** the baffle plate (18C) is conical.

3. Atomizer burner according to Claim 1, **characterized in that** the baffle plate (18B) is convex.

4. Atomizer burner according to Claim 1, **characterized in that** the baffle plate (18A) is concave.

5. Atomizer burner according to one of Claims 1 to 4, **characterized in that** the baffle plate (18, 18A, 18B, 18C, 18D) is formed as a disc with a collar (20) counter to the atomization direction of the fuel, so that it forms a pot which is open towards the atomizer device (2).

6. Atomizer burner according to one of Claims 1 to 5, **characterized in that** the ratio of the diameter of the baffle plate (18) to the diameter of the combustion chamber (24) or to the diameter of a heat shield (8) arranged in the combustion chamber (24) is between 0.6 and 0.9.

7. Atomizer burner according to one of Claims 1 to 6, **characterized in that** the ratio of the axial distance of the baffle plate (18) from the atomization point (P) to the combustion chamber diameter is between 0.3 and 0.6.

8. Atomizer burner according to one of claims 1 to 7, **characterized in that** the baffle plate (18) has openings in the form of slots (32) and/or holes (30).

9. Atomizer burner according to one of the preceding claims, **characterized in that** the baffle plate (18D) is formed as a ring.

10. Atomizer burner according to one of Claims 1 to 9, **characterized in that** a chamber (28), into which a glow device (16) projects, is arranged on the baffle plate (18, 18A, 18B, 18C, 18D).

11. Atomizer burner according to one of the preceding claims, **characterized in that** the baffle plate (18, 18A, 18B, 18C, 18D) consists of high-alloy steel.

12. Atomizer burner according to one of Claims 1 to 10, **characterized in that** the baffle plate (18, 18A, 18B, 18C, 18D) consists of ceramic.

13. Atomizer burner according to one of Claims 1 to 10, **characterized in that** the baffle plate (18, 18A, 18B, 18C, 18D) consists of ceramic-coated steel.

## Revendications

1. Brûleur à vaporisation pour un appareil de chauffage de véhicule, avec une chambre de combustion (24) contenant un corps déflecteur ou chicane (18), et avec un organe de vaporisation (2) vaporisant du combustible dans la chambre de combustion, **caractérisé en ce qu'**un disque déflecteur (18, 18A, 18B, 18C, 18D) agissant comme corps déflecteur est prévu à l'intérieur de la chambre de combustion (24) à une distance - dans la direction de vaporisation du combustible - du point de vaporisation (P) de l'organe de vaporisation (2) qui est inférieure au diamètre de la chambre de combustion (24) ou au diamètre d'un bouclier thermique cylindrique (8) s'étendant dans la chambre de combustion (24).

2. Brûleur à vaporisation selon la revendication 1, **caractérisé en ce que** le disque déflecteur (18C) est conique.

3. Brûleur à vaporisation selon la revendication 1, **caractérisé en ce que** le disque déflecteur (18B) est convexe.

4. Brûleur à vaporisation selon la revendication 1, **caractérisé en ce que** le disque déflecteur (18A) est concave.

5. Brûleur à vaporisation selon l'une des revendications 1 à 4, **caractérisé en ce que** le disque déflecteur (18, 18A, 18B, 18C, 18D) est réalisé sous forme de disque pourvu d'un collet (20) à l'encontre de la direction de vaporisation du combustible, de sorte qu'il forme un pot ouvert vers l'organe de vaporisation (2).

6. Brûleur à vaporisation selon l'une des revendications 1 à 5, **caractérisé en ce que** le rapport du diamètre du disque déflecteur (18) au diamètre de la chambre de combustion (24) ou au diamètre d'un bouclier thermique (8) disposé dans la chambre de combustion (24) est compris entre 0,6 et 0,9.

7. Brûleur à vaporisation selon l'une des revendications 1 à 6, **caractérisé en ce que** le rapport, au diamètre de la chambre de combustion, de la distance axiale entre le disque déflecteur (18) et le point de vaporisation (P) est compris entre 0,3 et 0,6.

8. Brûleur à vaporisation selon l'une des revendications 1 à 7, **caractérisé en ce que** le disque déflecteur (18) présente des ouvertures sous la forme de fentes (32) et/ou de perçages (30).

9. Brûleur à vaporisation selon l'une des revendications précédentes, **caractérisé en ce que** le disque déflecteur (18D) est réalisé sous forme d'anneau.

10. Brûleur à vaporisation selon l'une des revendications 1 à 9, **caractérisé en ce qu'**une chambre (28), dans laquelle pénètre un organe incandescent (16), est disposée sur le disque déflecteur (18, 18A, 18B, 18C, 18D).

11. Brûleur à vaporisation selon l'une des revendications précédentes, **caractérisé en ce que** le disque déflecteur (18, 18A, 18B, 18C, 18D) est réalisé en acier fortement allié.

12. Brûleur à vaporisation selon l'une des revendications 1 à 10, **caractérisé en ce que** le disque déflecteur (18, 18A, 18B, 18C, 18D) est réalisé en matériau céramique.

13. Brûleur à vaporisation selon l'une des revendications 1 à 10, **caractérisé en ce que** le disque déflecteur (18, 18A, 18B, 18C, 18D) est réalisé en acier revêtu de matériau céramique.
